# NOUVEAU FASCICULE DE BREVET EUROPEEN

(11) **EP 0 047 685 B2**
(45) Date de publication et mention de la décision concernant l'opposition: **28.11.1990**
(45) Mention de la délivrance du brevet: 06.02.1985
(21) Numéro de dépôt: 81401288.6
(22) Date de dépôt: 11.08.1981
(51) Int. Cl.: A47L 15/42

(54) **Appareil à porte munie d'un panneau d'habillage**
Gerätetür mit einer Vorsatzplatte
Appliance door with a decorator panel

(30) Priorité: 05.09.1980 FR 8019258
(43) Date de publication de la demande: 17.03.1982
(73) Titulaire: ESSWEIN S.A., F-92400 Courbevoie (FR)
(72) Inventeur: Tessier, Jack, F-75360 Paris Cedex 08 (FR); Gauthe, Bernard, F-75360 Paris Cedex 08 (FR)
(74) Mandataire: Phan, Chi Quy

(56) Documents cités:
- DE-A- 2 320 344
- DE-A- 2 937 384
- DE-A- 2 937 447
- DE-A- 3 026 637
- DE-C- 1 283 466
- DE-U- 7 915 133
- DE-U- 7 915 134
- DE-U- 7 926 260
- DE-U- 8 002 426
- DE-U- 8 110 398
- GB-A- 2 079 589
- SE-A- 8 104 302
- "Feinmechanische Bauelemente" von Prof. Dr. Ing. Siegfried HILDEBRAND, VEB Verlag Technik, page 111, Leitblatt für Parallelführungen

## Description

La présente invention concerne un appareil à porte munie d'un panneau d'habillage. Un appareil de ce type peut se présenter sous forme d'un lave-vaisselle ou tout autre appareil ménager.

Se référant aux demandes antérieures GB-A-2 079 589 et SE-A-81 04302, le demandeur a procédé de sa propre initiative à une limitation et présenté des revendications séparées pour la Grande-Bretagne et des revendications séparées pour la Suède.

Depuis quelques années, les façades, et en particulier les portes des meubles de cuisines se voient dotées souvent de panneaux reproduisant différents styles de mobilier plus ou moins classiques, remplaçant peu à peu les plaques de style moderne, en matière synthétique. Jusqu'à ces derniers temps, les appareils ménagers avaient une esthétique à caractère universel qui se mariait plus ou moins bien avec le mobilier de la cuisine. Certaines versions d'appareils ménagers étaient habillables, c'est à dire qu'ils étaient prévus pour pouvoir être recouverts facilement de plaques en matériaux synthétiques, peu épaisses, de différentes couleurs, ce qui permettait de les harmoniser avec le reste du mobilier. Pour être en harmonie avec du mobilier de cuisine de "style", les façades des appareils ménagers, en particulier des lave-linge et des lavevaisselle, sont par contre aujourd'hui recouvertes souvent de panneaux en bois façonnés dans le même style.

Un appareil ménager tel qu'un lave-vaisselle pourra avoir en façade un tableau de commande et un panneau de bois d'habillage de dimensions sensiblement équivalentes au tiroir et à la porte du ou des meubles adjacents.

Pour un appareil qui possède une porte dont la ligne d'articulation correspond à une arête de l'appareil, l'habillage est simple et consiste à fixer de façon rigide sur cette porte un panneau de bois façonné suivant un style souhaité et ayant sensiblement une même dimensionque cette porte.

Cependant, dans un lave-vaisselle, généralement, la porte est pivotante et conçue pour se maintenir ouverte en position horizontale de façon à servir de glissière et de support à un panier à couvert inférieur qui est situé à une certaine hauteur au dessus du plan d'appui au sol du lave-vaisselle, pour laisser la place au montage du moulinet d'aspersion inférieur et d'autres organes de l'appareil.

L'axe de pivotement de la porte est de ce fait situé à un niveau plus haut que le bord inférieur de la façade de l'appareil. Un panneau d'habillage en bois qui doit recouvrir cette façade de l'appareil ne peut donc être fixé de façon rigide sur cette porte, car lors de l'ouverture de celle-ci, l'arête basse du panneau viendrait heurter le plan de la façade de l'appareil et bloquerait le mouvement d'ouverture.

Un système connu d'attachement du panneau d'habillage tel que celui décrit dans la publication DE-U-8 002 426 prévoit près du bord inférieur de ce panneau un axe d'articulation du panneau, indépendant de l'axe de pivotement de la porte, et un système muni de biellettes, coopérant avec cet axe d'articulation du panneau pour assurer une liaison entre ce panneau et le bâti de l'appareil. Ce système a l'inconvénient d'exiger un renfoncement dans la partie frontale inférieure de l'appareil, défini par un socle disposé en retrait, pour loger l'extrémité inférieure de ce panneau, lors d'une ouverture à l'horizontale de la porte de l'appareil.

La présente invention ayant pour but d'éviter ces inconvénients, permet de réaliser un appareil économique muni d'une paroi frontale rectiligne de haut en bas comportant une ouverture d'accès, et d'une porte frontale fermant cette ouverture et ayant un panneau d'habillage qui ne gêne pas l'ouverture de cette porte.

Pour les Etats contractants désignés AT, CH, DE, IT, LI, NL, selon l'invention, un appareil, notamment un appareil électroménager, pourvu d'une porte frontale pivotante autour d'un axe horizontal entre une position verticale de fermeture et une position horizontale d'ouverture, et munie d'un panneau d'habillage relié à elle par un système muni de biellettes de manière à être appliqué contre cette porte en position verticale de fermeture et éloigné de cette porte en position d'ouverture, est caractérisé d'une part en ce que le panneau d'habillage est relié uniquement à cette porte frontale et d'autre part en ce que la liaison porte-panneau comprend des biellettes articulées formant avec ce panneau d'habillage et cette porte des paralléllogrammes déformables.

Pour mieux faire comprendre l'invention, on décrit ci-après un certain nombre d'exemples de réalisation illustrés par des dessins ci-annexés dont
la figure 1 représente une vue schématique d'une partie d'un appareil à porte munie d'un panneau d'habillage, réalisé selon l'invention, sous forme d'un lave-vaisselle, montrant la porte de l'appareil dans sa position fermée;
la figure 2 représente une vue partielle et schématique de l'appareil de la figure 1, montrant la porte de celui-ci, munie d'un panneau d'habillage, ouverte à l'horizontale.
la figure 3 représente une vue schématique et partielle d'une première variante de réalisation de l'appareil de la figure 1, montrant la porte de l'appareil dans une position fermée;
la figure 4 représente à une autre échelle une vue schématique et partielle d'une deuxième variante de réalisation de l'appareil de la figure 1, montrant la porte de l'appareil dans une position fermée et
la figure 5 représente une vue schématique d'une partie de la variante de la figure 4, montrant la porte de l'appareil ouverte à l'horizontale.

Un appareil 1 à porte munie d'un panneau d'habillage 7 réalisé selon l'invention, présenté sous forme d'un lave-vaisselle partiellement illustré dans les figures 1 et 2, comprend une carrosserie 2 portant dans son enceinte une cuve non représentée s'ouvrant vers le devant, et sur le dessus, en saillie frontalement une plaque 3 servant de table de travail par exemple. La cuve et la carrosserie 2, sont fermées par une porte frontale 4. La porte frontale 4 comprenant sur le long de son bord supérieur et en saillie de sa paroi extérieure un tableau de commande 5, est montée pivotante par son bord inférieur, autour d'un axe horizontal 6 qui se trouve à une hauteur H de la surface d'appui au sol de la carrosserie 2 (figure 2). La porte frontale 4 est munie d'un panneau d'habillage 7 qui recouvre d'une part toute la surface de cette porte qui se trouve en dessous du tableau de commande 5, et d'autre part une grande partie de la zone inférieure 8 de la paroi frontale de la carrosserie 2 se trouvant en dessous du niveau de l'axe de pivotement 6 de la porte 4.

Si ce panneau d'habillage 7 est appliqué contre la porte 4 et y est fixé rigidement, son bord inférieur 9 vient heurter la zone inférieure 8 de la paroi frontale de la carrosserie 2 lors du pivotement de la porte 4 autour de l'axe horizontal 6. Toute ouverture plus poussée de cette porte 4 est de ce fait empêchée.

Selon l'invention, le panneau d'habillage 7 est relié à la porte 4 par des biellettes 10, espacées et articulèes d'un côté sur ce panneau 7 et de l'autre côté sur cette porte 4. Ces biellettes 10 forment avec ces panneaux 7 et porte 4 des parallélogrammes déformables facilitant le mouvement d'éloignement du panneau 7 de la porte 4 lors de l'ouverture de cette dernière et le mouvement de rapprochement du panneau 7 de cette dernière porte 4 lors de la fermeture de cette dernière.

Dans un exemple de réalisation illustré aux figures 1 et 2, les biellettes 10 sont au nombre de quatre, rectilignes et pivotantes par leurs extrémités autour des axes horizontaux d'une part dans des chapes 11 fixées sur la surface intérieure du panneau d'habillage 7 et, d'autre part dans des chapes 12 rendues solidaires de la paroi extérieure 17 de la porte 4 pour former avec ces panneau 7 et porte 4 deux parallèlogrammes déformables disposés dans les deux parties latérales de la porte 4.

Lors de l'ouverture à l'horizontale de la porte 4 (figure 2) le panneau 7 tenu par les biellettes 10 s'écarte de la porte 4 sous l'effet de son poids et son bord inférieur 9 ne heurte pas la paroi frontale de l'appareil. Les deux parallèlogrammes dèfor- mables, constitués par ces quatre biellettes 10 et ces panneau 7 et porte 4, prennent alors sensiblement la forme de deux rectangles. Lors de la fermeture de la porte 4, le panneau 7 tend, sous l'effet de son poids à se rapprocher de la porte 4 en déformant ces parallélogrammes de liaison dans le sens de diminution de leurs surfaces. Quand la porte 4 se trouve dans sa position de fermeture, les surfaces de ces parallélogrammes deviennent nulles et les biellettes 10 sont alors alignées deux à deux, le long de la paroi extérieure 17 de la porte 4 (figure 1). Le panneau 7 est alors appliquée contre cette porte 4. Son bord supérieur se cache sous le tableau de commande 5.

Dans une première variante de réalisation illustrée à la figure 3, le panneau d'habillage 7 est relié à la porte 4 par quatre biellettes 13 acticulées autour des axes horizontaux d'une part dans ces chapes 14 fixées sur la surface intérieure du panneau d'habillage 7 et d'autre part, dans des chapes 15 rendues solidaires de la paroi intérieure 16 de la porte 4, au lieu de la paroi extérieure 17 de celle-ci comme dans l'exemple illustré dans les figures 1 et 2. Les biellettes 13 forment ainsi également avec le panneau 7 et la porte 4 des parallélogrammes déformables.

Lors de la fermeture de la porte 4, le panneau d'habillage 7 tend, sous l'effet de son poids à se rapprocher de la porte 4 en déformant les parallélogrammes constituées avec les biellettes 13 dans le sens de diminuer leurs surfaces Quand la porte 4 se trouve dans sa position de fermeture, les surfaces de ces parallélogrammes ne sont pas nulles comme dans le cas de l'exemple de la figure 1. Dans une décomposition des forces appliquées à ce système mécanique panneau 7 - biellettes 13 - porte 4, on remarque qu'il existe une composante positive de force qui tend à rapprocher constamment le panneau d'habillage 7 de la porte 4. Dans l'exemple de la figure 1, une décomposition analogue des forces appliquées au système mécanique panneau 7 - biellettes 10 - porte 4, montre par contre que la composante de force qui tend à rapprocher le panneau d'habillage 7 de la porte 4 devient nulle quand la porte 4 se trouve dans sa position de fermeture (figure 1 ). Selon cette première variante de réalisation, le panneau d'habillage 7 est positivement appliqué contre la porte 4 sous l'effet de cette composante de force lors de la fermeture de celle-ci. Cette ferme application du panneau 7 contre la porte 4 tend à éliminer des vibrations parasites, sources de bruit, provoquées par le fonctionnement de l'appareil 1.

Selon une deuxième variante de réalisation, illustrée dans les figures 4 et 5, le panneau d'habillage 7 est relié à la porte 4 de l'appareil 1 par quatre biellettes 18 articulées autour des axes horizontaux d'un côté par les extrémités de leur moitié extérieure dans des chapes 19 fixées à la surface intérieure du panneau 7 et de l'autre côté par des parties de leur moitié intèriéure portant leurs extrémités intérieures, dans des chapes 20 rendues solidaires de la paroi extérieure 17 de la porte 4. Les extrémités intérieures des biellettes 18 sont articulées aux extrémités de deux barrettes 22. Les quatre biellettes 18 forment ainsi avec le panneau 7, la paroi extérieure 17 de la porte 4 et les barrettes 22, deux jeux de parallélogrammes jumelés déformables disposés sur les deux parties latèrales de la porte 4. Deux ressorts de traction 23 sont fixés par une de leurs extrémités à des attaches 24 solidaires de la paroi extérieure 17 de la porte 4 et par leurs deuxièmes extrémités aux extrémités intérieures des biellettes infèrieures 18 qui se trouvent les plus près de l'axe de pivotement 6 de la porte 4, autrement dit aux extrémités 25 correspondantes des barrettes 22.

Les ressorts de traction 23 ont tendance dans les parallèlogrammes jumelés déformables, à diminuer la surface des parallélogrammes déformables constitués par le panneau 7, la paroi extérieure 17 de la porte 4 et les moitiés extérieures des biellettes 18 se trouvant entre les chapes 19 et 20 et à augmenter la surface des parallélogrammes déformables constituès par la paroi extérieure 17 de la porte 4, les barrettes 22 et les moitiés intérieures des biellettes 18 se trouvant entre les chapes 20 et ces barrettes 22. Autrement dit ces ressorts tendent à rapprocher le panneau d'habillage 7 de la paroi extérieure 17 de la porte 4. Les barrettes 22 tendent à transmettre l'effort de traction de ces ressorts 23 aux biellettes supérieures 18 articulées aux deuxièmes extrémités 26 de ces barrettes 22 et à faciliter la déformation des parallélogrammes jumelés par une répartition équilibrée des farces exercées par les ressorts 23.

Dans l'exemple illustré aux figures 4 et 5, les biellettes 18 ont une forme sensiblement en L dont les extrémités de la grande branche sont pivotantes dans des chapes 19 fixées au panneau 7 et celles de la petite branche sont articulées aux extrémités des barettes 22 et les parties jointives des deux branches inégales sont pivotantes dans des chapes 20 fixées sur la paroi extérieure 17 de la porte 4. Les deux chapes alignées 19 peuvent former en une seule pièce ou être constituées par des pièces indépendantes. Le bord inférieur du panneau 7 est pourvu de une du plusieurs roulettes 27 qui permettent au panneau 7 de s'appuyer sans provoquer de dommages mécaniques à la zone inférieure 8 de la paroi frontale de l'appareil 1 lors de l'ouverture de la porte 4.

Lors de l'ouverture de la porte 4, le panneau 7 s'écarte de celle-ci et son bord inférieur peut par l'intermédiaire des roulettes 27, s'appuyer sans dommage mécanique sur la paroi frontale de la carrosserie 2 de l'appareil.

## Revendications (Revendications pour l'(les) Etat(s) contractant(s) suivant(s) : AT CH DE IT LI NL)

1. Appareil, notamment un appareil électroménager, pourvu d'une porte frontale (4), pivotante autour d'un axe horizontal (6) entre une position verticale de fermeture et une position horizontale d'ouverture et munie d'un panneau d'habillage (7) relié à elle par un système muni de biellettes de manière à être appliqué contre cette porte en position verticale de fermeture et éloigné de cette porte en position d'ouverture, caractérisé d'une part en ce que le panneau d'habillage (7) est relié uniquement à cette porte frontale (4) et d'autre part en ce que la liaison porte-panneau comprend des biellettes articulées (10, 13, 18) formant avec ce panneau d'habillage (7) et cette porte (4), des parallélogrammes déformables.

2. Appareil selon la revendication 1, caractérisé en ce que l'ensemble des biellettes (10, 13, 18), panneau d'habillage (7) et porte frontale (4) forme des parallélogrammes déformables présentant une surface non nulle quand la porte se trouve dans une position verticale de fermeture, et de ce fait une composante positive de force qui, dans une décomposition des forces appliquées à ces parallélogrammes, rapproche le panneau d'habillage de cette porte.

3. Appareil selon l'une des revendications 1 et 2, caractérise en ce que l'ensemble biellettes (10, 13, 18) panneau d'habillage.(7) et porte frontale (4) forme des parallélogrammes déformables mettant le bord inférieur (9) de ce panneau d'habillage (7) libre de tout contact avec la paroi frontale (8) de l'appareil lors d'une ouverture de la porte (4).

4. Appareil selon l'une des revendications 1 à 3, caractérisé en ce qu'il comprend quatre biellettes (10) articulées par leurs extrémités autour d'axes horizontaux d'une part dans des chapes (11) fixées à la surface intérieure du panneau d'habillage (7) et d'autre part dans des chapes (12) rendues solidaires de la paroi extérieure (17) de la porte (4) pour former deux jeux de parallélogrammes déformables sur les deux parties latérales de cette porte.

5. Appareil selon l'une des revendications 1 à 3, caractérisé en ce qu'il comprend quatre biellettes (13) articulées par leurs extrémités autour d'axes horizontaux d'une part dans des chapes (14) fixées à la surface intérieure du panneau d'habillage (7) et d'autre part dans des chapes (15) rendues solitaires de la paroi intérieure (16) de la porte (4) pour former sur les deux parties latérales de cette porte deux jeux de parallélogrammes déformables dont la surface conserve une valeur non nulle quand la porte se trouve dans sa position de fermeture.

6. Appareil selon l'une des revendications 1 à 3, caractérisé en ce qu'il comprend des ressorts de traction (23) qui, montés dans les parallélogrammes déformables constitués par l'ensemble "biellettes-panneau d'habillage-porte", tendent à rapprocher le panneau d'habillage (7) de la porte (4).

7. Appareil selon l'une des revendications 1 à 3, caractérisé en ce qu'il comprend en premier lieu quatre biellettes (18) articulées d'un côté par les extrémités de leurs moitiés extérieures autour d'axes horizontaux dans des chapes (19) fixées à la surface intérieure d'un panneau d'habillage (7), de l'autre côté par des parties de leurs moitiés intérieures portant leurs extrémités intérieures, autour d'axes horizontaux, dans des chapes (20) fixées à la paroi extérieure (17) de la porte (4), et en deuxième lieu deux barrettes (22) reliant d'une manière pivotante les extrémités intérieures de ces biellettes pour former avec ces biellettes, panneau d'habillage et porte, deux jeux de parallélogrammes jumelés déformables.

8. Appareil selon la revendication 7, caractérisé en ce qu'il comprend deux ressorts de traction (23) fixés par une de leurs extrémités à des attaches (24) solidaires de la paroi extérieure (17) de la porte et par leurs autres extrémités, aux extrémités intérieures des biellettes (18) inférieures se trouvant les plus près de l'axe pivotement (6) de la porte.

9. Appareil selon l'une des revendications 7 et 8, caractérisé en ce qu'il comprend quatre biellettes en L (18) dont les extrémités de la grande branche sont pivotantes dans des chapes (19) fixées au panneau d'habillage (7), les extrémités de la petite branche sont articulées aux extrémités des barrettes (22) et les parties jointives des deux branches inégales sont pivotantes dans des chapes (20) solidaires de la paroi extérieure (17) de la porte (4).

10. Appareil selon l'une quelconque des revendications 1 à 9, caractérisé en ce qu'il comprend un panneau d'habillage (7) muni le long de son bord inférieur, d'une ou de plusieurs roulettes (27) facilitant le cas échéant son appui sur la paroi frontale (8) de la carrosserie (2).

## Revendications (Revendications pour l'(les) Etat(s) contractant(s) suivant(s) : GB)

1. Appareil, notamment un appareil électroménager pourvu d'une porte (4) avec un panneau d'habillage (7) relié à elle par des biellettes (10, 13, 18) qui forment avec ces derniers panneau d'habillage et porte une articulation du type à parallélogramme, la porte pivotant autour d'axes horizontaux, caractérisé en ce que l'ensemble biellettes (10, 13, 18), panneau d'habillage (7) et porte (4) forme des parallélogrammes déformables présentant une surface non nulle quand la porte se trouve dans une position de fermeture, et de ce fait une composante positive de force dans une décomposition des forces appliquées à ces parallélogrammes qui rapproche le panneau d'habillage de cette porte.

2. Appareil selon la revendication 1, caractérisé en ce qu'il comprend quatre biellettes (13) articulées par leurs extrémités autour des axes horizontaux d'une part dans des chapes (14) fixées à la surface intérieure du panneau d'habillage (7) et d'autre part dans des chapes (15) rendues solidaires de la paroi intérieure (16) de la porte (4) pour former sur les deux parties latérales de cette porte deux jeux de parallélogrammes déformables.

3. Appareil selon la revendication 1, caractérisé en ce qu'il comprend des ressorts de traction (23) qui, montés dans les parallélogrammes déformables constitués par l'ensemble "biellettes-panneau d'habillage-porte", tendent à rapprocher le panneau d'habillage (7) de la porte (4).

4. Appareil selon la revendication 1, caractérisé en ce qu'il comprend en premier lieu quatre biellettes (18) articulées d'un côté par les extrémités de leurs moitiés extérieures autour d'axes horizontaux dans des chapes (19) fixées à la surface intérieure du panneau d'habillage (7), de l'autre côté par des parties de leurs moitiés intérieures portant leurs extrémités intérieures, autour d'axes horizontaux, dans des chapes (20) fixées à la paroi extérieure (17) de la porte (4), en deuxième lieu deux barrettes (22) reliant d'une manière pivotante les extrémités intérieures de ces biellettes pour former avec ces biellettes, panneau d'habillage et porte, deux jeux de parallélogrammes jumelés déformables.

5. Appareil selon la revendication 4, caractérisé en ce qu'il comprend deux ressorts de traction (23) fixés par une de leurs extrémités à des attaches (24) solidaires de la paroi extérieure de la porte et par leurs autres extrémités, aux extrémités intérieures des biellettes inférieures se trouvant les plus près de l'axe de pivotement (6) de la porte.

6. Appareil selon l'une des revendications 4 et 5, caractérisé en ce qu'il comprend quatre biellettes en L (18) dont les extrémités de la grande branche sont pivotantes dans des chapes (19) fixées au panneau d'habiilage (7), les extrémités de la petite branche sont articulées aux extrémités des barrettes (22) et les parties jointives des deux branches inégales sont pivotantes dans des chapes (20) solidaires de la paroi extérieure (17) de la porte (14).

7. Appareil selon l'une quelconque des revendications 1 à 6, caractérisé en ce qu'il comprend un panneau d'habillage (7) muni le long de son bord inférieur, d'une ou de plusieurs roulettes (27) facilitant son appui sur la paroi frontale (8) de la carrosserie (2).

8. Appareil selon l'une des revendications 1 à 6, caractérisé en ce que l'ensemble biellettes (10, 13, 18) panneau d'habillage (7) et porte frontale (4) forme des parallélogrammes déformables mettant le bord inférieur (9) de ce panneau d'habillage (7) libre de tout contact avec la paroi frontale (8) de l'appareil lors d'une ouverture de la porte (4).

## Revendications (Revendications pour l'(les) Etat(s) contractant(s) suivant(s) : SE)

1. Appareil, notamment un appareil électroménager pourvu d'une porte frontale (4) pivotante autour d'un axe horizontal (6) entre une position verticale de fermeture et une position horizontale d'ouverture et munie d'un panneau d'habillage (7) relié à elle par un système muni de biellettes de manière à être appliqué contre cette porte en position verticale de fermeture et éloigné de cette porte en position d'ouverture, caractérisé en ce qu'il comprend en premier lieu quatre biellettes (18) articulées d'un côté par les extrémités de leurs moitiés extérieures autour d'axes horizontaux dans des chapes (19) fixées à la surface intérieure du panneau d'habillage (7), de l'autre côté par des parties de leurs moitiés intérieures portant leurs extrémités intérieures, autour d'axes horizontaux, dans des chapes (20) fixées à la paroi extérieure (17) de la porte (4), et en deuxième lieu deux barrettes (22) reliant d'une manière pivotante les extrémités intérieures de ces biellettes pour former avec ces biellettes, panneau d'habillage et porte, deux jeux de parallélogrammes jumelés déformables.

2. Appareil selon la revendication 1 caractérisé en ce qu'il comprend deux ressorts de traction (23) fixés par une de leurs extrémités à des attaches (24) solidaires de la paroi extérieure (17) de la porte et par leurs autres extrémités, aux extrémités intérieures des biellettes (18) inférieures se trouvant les plus près de l'axe de pivotement (6) de la porte.

3. Appareil selon l'une des revendications 1 et 2, caractérisé en ce qu'il comprend quatre biellettes en L (18) dont les extrémités de la grande branche sont pivotantes dans des chapes (19) fixées au panneau d'habillage (7), les extrémités de la petite branche sont articulées aux extrémités des barrettes (22) et les parties jointives des deux branches inégales sont pivotantes dans des chapes (20) solidaires de la paroi extérieure (17) de la porte (4).

4. Appareil selon l'une quelconque des revendications 1 à 3, caractérisé en ce qu'il comprend un panneau d'habillage (7) muni le long de son bord inférieur, d'une ou de plusieurs roulettes (27) facilitant le cas échéant son appui sur la paroi frontale (8) de la carrosserie (2).

5. Appareil selon l'une des revendications 1 à 3, caractérisé en ce que l'ensemble biellettes (10, 13, 18) panneau d'habillage (7) et porte frontale (4) forme des parallélogrammes déformables mettant le bord inférieur (9) de ce panneau d'habillage (7) libre de tout contact avec la paroi frontale (8) de l'appareil lors d'une ouverture de la porte (4).

## Patentansprüche (Patentansprüche für folgende(n) Vertragsstaat(en) : AT CH DE IT LI NL)

1. Gerät, besonders Elektrohaushaltsgerät, das mit einer Fronttüre (4) versehen ist, die zwischen einer vertikalen geschlossenen Position und einer horizontalen geöffneten Position um eine horizontale Achse (6) schwenkbar ist und eine Verkleidungsplatte (7) aufweist, wobei diese Verkleidungsplatte (7) mit der Fronttüre (4) durch ein System von Schwingarmen derart verbunden ist, daß sie in der vertikalen geschlossenen Position gegen diese Türe gedrückt und in der geöffneten Position von dieser Türe entfernt wird, dadurch gekennzeichnet, daß einerseits die Verkleidungsplatte (7) einzig mit dieser Fronttüre (4) verbunden ist und andererseits die Verbindung Türe- Platte angelenkte Schwingarme (10, 13, 18) umfaßt, die mit dieser Verkleidungsplatte (7) und dieser Türe (4) verformbare Parallelogramme bilden.

2. Gerät gemäß Anspruch 1, dadurch gekennzeichnet, daß die Gesamtanordnug der Schwingarme (10, 13, 18), der Verkleidungsplatte (7) und der Fronttüre (4) verformbare Parallelogramme bildet, die eine von Null verschiedene Fläche besitzen, wenn sich die Türe in einer vertikalen geschlossenen Position befindet, und infolgedessen eine positive Kraftkomponente in einer Zerlegung der auf diese Parallelogramme wirkenden Kräfte aufweist, welche die Verkleidungsplatte an diese Türe annähert.

3. Gerät gemäß einem der Ansprüche 1 und 2, dadurch gekennzeichnet, daß die Gesamtanordnung der Schwingarme (10, 13, 18), der Verkleidungsplatte (7) und der Fronttüre (4) verformbare Parallelogramme bildet, die die Unterkante (9) dieser Verkleidungsplatte (7) frei von jeglichem Kontakt mit der Vorderwand (8) des Geräts halten, wenn die Türe (4) geöffnet wird.

4. Gerät gemäß einem der Ansprüche 1 bis 3, dadurch gekennzeichnet, daß es 4 Schwingarme (10) aufweist, die mit ihren Enden um horizontale Achsen schwenkbar einerseits in an der Innenseite der Verkleidungsplatte (7) befestigten Gabelgelenken (11) und andererseits in mit der Außenwand (17) der Türe (4) fest verbundenen Gabelgelenken (12) angelenkt sind, um an den zwei Seitenbereichen dieser Türe zwei Sätze von verformbaren Parallelogrammen bilden.

5. Gerät gemäß einem der Ansprüche 1 bis 3, dadurch gekennzeichnet, daß es vier mit ihren Enden um horizontale Achsen schwenkbare Schwingarme aufweist, die einerseits in an der Innenseite einer Verkleidungsplatte (7) befestigten Gabelgelenken (14) und andererseits in mit der Innenwand (16) der Türe (4) fest verbundenen Gabelgelenken (15) angelenkt sind, um in den beiden Seitenbereichen dieser Türe zwei Sätze von verformbaren Parallelogrammen zu bilden, deren Fläche einen von Null verschiedenen Wert behält, wenn sich die Türe in ihrer geschlossenen Position befindet.

6. Gerät gemäß einem der Ansprüche 1 bis 3, dadurch gekennzeichnet, daß es Zugfedern (23) aufweist, welche in den von der Gesamtanordnung "Schwingarme- Verkleidungsplatte-Türe" gebildeten verformbaren Parallelogrammen montiert und bestrebt sind, die Verkleidungsplatte (7) der Türe (4) anzunähern.

7. Gerät gemäß einem der Ansprüche 1 bis 3, dadurch gekennzeichnet, daß es an erster Stelle vier Schwingarme (18) aufweist, die einerseits mit den Enden ihrer äußeren Teile um horizontale Achsen schwenkbar in an der Innenseite der Verkleidungsplatte (7) befestigten Gabelgelenken (19) angelenkt sind, andererseits mit Teilen ihrer inneren Bereiche, welche ihre inneren Enden tragen, um horizontale Achsen schwenkbar in an der Außenwand (17) der Türe (4) befestigten Gabelgelenken (20) angelenkt sind, und an zweiter Stelle zwei Verbindungsstäbe (22) aufweist, welche schwenkbar die inneren Enden dieser Schwingarme so verbinden, daß sie mit diesen Schwingarmen, der Verkleidungsplatte und der Türe zwei Sätze von verformbaren Zwillings-Parallelogrammen bilden.

8. Gerät gemäß Anspruch 7, dadurch gekennzeichnet, daß es zwei Zugfedern (23) aufweist, die mit einem ihrer Enden an mit der Außenwand (17) der Türe fest verbundenen Verbindumgselementen (24) und mit ihren anderen Endem an dem inneren Enden der unteren Schwingarme (18), die der Schwenachse (6) am nächsten liegen, befestigt sind.

9. Gerät gemäß einem der Ansprüche 7 und 8, dadurch gekennzeichnet, daß es vier L-förmige Schwingarme (18) aufweist, wobei die Enden von deren langen Schenkeln in an der Verkleidungsplatte (7) befestigten Gabelgelenken (19) schwenkbar gehalten sind, die Enden der kurzen Schenkel an den Enden der Verbindungsstäbe (22) angelenkt sind und die die zwei ungleichen Schenkel verbindenden Abschnitte in mit der Außenwand (17) der Türe (4) fest verbundenen Gabelgelenken (20) schwenkbar gehalten sind.

10. Gerät gemäß einem der Ansprüche 1 bis 9, dadurch gekennzeichnet, daß es eine Verkleidungsplatte (7) aufweist, die längs ihrer Unterkante mit einer oder mehreren Rollen (27) versehen ist, welche ggf. ihre Abstützung auf der Vorderwand (8) des Gehäuses (2) erleichtern.

## Patentansprüche (Patentansprüche für folgende(n) Vertragsstaat(en) : GB)

1. Gerät, besonders Elektrohaushaltsgerät, das mit einer Türe (4) mit einer Verkleidungsplatte (7) versehen ist, die mit der Türe durch Schwingarme (10, 13, 18) verbunden ist, welche mit der Verkleidungsplatte und der Türe ein ParallelogrammGelenk bilden, wobei die Türe um horizontale Achsen schwenkbar ist, dadurch gekennzeichnet, daß die Gesamtanordnung der Schwingarme (10, 13,18), der Verkleidungsplatte (7) und der Türe (4) verformbare Parallelogramme bildet, deren Fläche von Null verschieden ist, wenn sich die Türe in einer geschlossenen Position befindet, und infolgedessen eine positive Kraftkomponente in einer Zerlegung der auf diese Parallelogramme wirkenden Kräfte aufweist, welche die Verkleidungsplatte an die Türe annähert.

2. Gerät gemäß Anspruch 1, dadurch gekennzeichnet, daß es vier Schwingarme (13) aufweist, die mit ihren Enden um horizontale Achsen schwenkbar einerseits in an der Innenseite der Verkleidungsplatte (7) befestigten Gabelgelenken (14) und andererseits in mit der Innenwand (16) der Türe (4) fest verbundenen Gabelgelenken (15) gehalten sind, um in den beiden Seitenbereichen dieser Türe zwei Sätze von verformbaren Parallelogrammen zu bilden.

3. Gerät gemäß Anspruch 1, dadurch gekennzeichnet, daß es Zugfedern (23) aufweist, die in den von der Gesamtanordnung "Schwingarme-Verkleidungsplatte-Türe" gebildeten verformbaren Parallelogrammen angebracht sind und bestrebt sind, die Verkleidungsplatte (7) an die Türe (4) anzunähern.

4. Gerät gemäß Anspruch 1, dadurch gekennzeichnet, daß es an erste Stelle vier Schwingarme (18) aufweist, die an einer Seite mit den Enden ihrer äußeren Teile um horizontale Achsen in Gabelgelenken (19), die an der Innenseite der Verkleidungsplatte (7) befestigt sind, schwenkbar und an der anderen Seite mit Teilen ihrer inneren Abschnitte, welche ihre inneren Enden tragen, um horizontale Achsen schwenkbar in an der Außenwand (17) der Türe (4) befestigten Gabelgelenken (20) angelenkt sind, und an zweiter Stelle zwei Verbindungsstäbe (22) aufweist, welche schwenkbar die inneren Enden dieser Schwingarme verbinden, um mit diesen Schwingarmen, der Verkleidungsplatte und der Türe zwei Sätze von verformbaren Zwillings- Parallelogrammen zu bilden.

5. Gerät gemäß Anspruch 4, dadurch gekennzeichnet, daß es zwei Zugfedern (23) aufweist, die mit einem ihrer Enden an Verbindungselementen (24) befestigt sind, die fest mit der Außenwand der Türe (1) verbunden sind, und mit ihren anderen Enden an den inneren Enden der unteren Schwingarme, die sich der Schwenkachse (6) der Türe am nächsten befinden, befestigt sind.

6. Gerät gemäß einem der Ansprüche 4 und 5, dadurch gekennzeichnet, daß es vier L-förmige Schwingarme (18) aufweist, wobei die Enden von dessen langem Schenkel in an der Verkleidungsplatte (7) befestigten Gabelgelenken (19) schwenkbar gehalten sind, die Enden des kurzen Schenkels an den Enden der Verbindungsstäbe (22) angelenkt sind und die die zwei ungleichen Schenkel verbindenden Abschnitte in mit der Außenwand (17) der Türe (4) fest verbundenen Gabelgelenken (20) schwenkbar gehalten sind.

7. Gerät gemäß einem der Ansprüche 1 bis 6, dadurch gekennzeichnet, daß es eine Verkleidungsplatte (7) aufweist, die längs ihrer Unterkante mit einer oder mehreren Rollen (27) versehen ist, welche ihre Abstützung auf der Vorderwand (8) des Gehäuses (2) erleichtern.

8. Gerät gemäß einem der Ansprüche 1 bis 6, dadurch gekennzeichnet, daß die Gesamtanordnung der Schwingarme (10, 13, 18), der Verkleidungsplatte (7) und der Fronttüre (4) verformbare Parallelogramme bildet, die die Unterkante (9) dieser Verkleidungsplatte (7) frei von jeglichem Kontakt mit der Vorderwand (8) des Geräts halten, wenn die Türe (4) geöffnet wird.

## Patentansprüche (Patentansprüche für folgende(n) Vertragsstaat(en) : SE)

1. Gerät, besonders Elektrohaushaltsgerät, das mit einer Fronttüre (4) versehen ist, die zwischen einer vertikalen geschlossenen Position und einer horizontalen geöffneten Position um eine horizontale Achse (6) schwenkbar ist und eine Verkleidungsplatte (7) aufweist, wobei diese Verkleidungsplatte (7) mit der Fronttüre (4) durch ein System von Schwingarmen derart verbunden ist, daß sie in der vertikalen geschlossenen Position gegen diese Türe gedrückt und in der geöffneten Position von dieser Türe entfernt wird, dadurch gekennzeichnet, daß es an erster Stelle vier Schwingarme (18) aufweist, die an einer Seite mit den Enden ihrer äußeren Teile um horizontale Achsen schwenkbar in an der Innenseite der Verkleidungsplatte (7) befestigten Gabelgelenken (19) angelenkt sind, an der anderen Seite mit Teilen ihrer inneren Bereiche, welche ihre inneren Enden tragen, um horizontale Achsen schwenkbar in an der Außenwand (17) der Türe (4) befestigten Gabelgelenken (20) angelenkt sind, und an zweiter Stelle zwei Verbindungsstäbe (22) aufweist, welche schwenkbar die inneren Enden dieser Schwingarme so verbinden, daß sie mit diesen Schwingarmen, der Verkleidungsplatte und der Türe zwei Sätze von verformbaren Zwillings-Parallelogrammen bilden.

2. Gerät gemäß Anspruch 1, dadurch gekennzeichnet, daß es zwei Zugfedern (23) aufweist, die mit einem ihrer Enden an mit der Außenwand (17) der Türe fest verbundenen Verbindungselementen (24) und mit ihren anderen Enden an den inneren Enden der unteren Schwingarme (18), die der Schwenkachse (6) der Türe am nächsten liegen, befestigt sind.

3. Gerät gemäß einem der Ansprüche 1 und 2, dadurch gekennzeichnet, daß es vier L-förmige Schwingarme (18) aufweist, wobei die Enden von dessen langem Schenkel in an der Verkleidungsplatte (7) befestigten Gabelgelenken (19) schwenkbar gehalten sind, die Enden des kurzen Schenkels an den Enden der Verbindungsstäbe (22) angelenkt sind und die die zwei ungleichen Schenkel verbindenden Abschnitte in mit der Außenwand (17) der Türe (4) fest verbundenen Gabelgelenken (20) schwenkbar gehalten sind.

4. Gerät gemäß einem der Ansprüche 1 bis 3, dadurch gekennzeichnet, daß es eine Verkleidungsplatte (7) aufweist, die längs ihrer Unterkante mit einer oder mehreren Rollen (27) versehen ist, welche ihre Abstützung auf der Vorderwand (8) des Gehäuses (2) erleichtern.

5. Gerät gemäß einem der Ansprüche 1 bis 3, dadurch gekennzeichnet, daß die Gesamtanordnung der Schwingarme (10, 13, 18), der Verkleidungsplatte (7) und der Fronttüre (4) verformbare Parallelogramme bildet, die die Unterkante (9) dieser Verkleidungsplatte (7) frei von jeglichem Kontakt mit der Vorderwand (8) des Geräts halten, wenn die Türe (4) geöffnet wird.

## Claims (Claims for the following Contracting State(s) : s: AT CH DE IT LI NL)

1. An appliance, more especially an electrical household appliance, provided with a front door (4), pivoting about a horizontal axis (6) between a closed vertical position and a horizontal opened position and provided with a facing panel (7) connected to it by a system provided with pivot links in such a manner as to be applied to the said door in a vertical closed position and remote from the door in the open position, characterized on the one hand in that the facing panel (7) is solely connected to the said front door (4) and on the other hand in that the connection between the door and the panel comprises articulated pivot links (10, 13 and 18) forming deflectable parallelograms with the facing panel (7) and the door (4).

2. The appliance as claimed in claim 1 characterized in that the assembly made up of the pivot links (10, 13 and 18), the facing panel (7) and the front door (4) forms deflectable parallelograms having an area other than zero when the door is iocated in a closed vertical position, and in that a positive force component which in a resolution of forces applied to these parallelograms, moves the facing panel towards the door.

3. The appliance as claimed in claim 1 or claim 2, characterized in that the assembly made up of the pivot links (10, 13 and 18), the facing panel (7) and the front door (4) forms deflectable parallelograms holding the lower edge (9) of the facing panel (7) clear of any contact with the front wall (8) of the appliance when the door (4) is being opened.

4. The appliance as claimed in any one of the preceding claims 1 through 3, characterized in that it comprises four pivot links (10) whose ends are articulated for pivoting about a horizontal axis on the one hand pivot joints (11) fixed to the inner surface of the facing panel (7) and on the other hand in pivot joints (12) made integral with the outer wall (17) of the door (4) in order to form two sets of deflectable parallelograms on the two lateral parts of this door.

5. The appliance as claimed in any one of the preceding claims 1 through 3, characterized in that it comprises four pivot links (13) whose ends articulate about horizontal axes on the one hand in pivot joints (14) fixed to the inner surface of the facing panel (7) and on the other hand in pivot joints (15) made integral with the inner wall (16) of the door (4) in order to form, on the two lateral parts of this door, two sets of deflectable parallelograms, whose area keeps to a value other than zero when the door is in its closed setting.

6. The appliance as claimed in any one of the preceding claims 1 through 3, characterized in that it comprises tension springs (23) which, mounted in the deflectable parallelograms constituted by the assembly made up of the "coupling rods, facing panel and door" tends to move the facing panel (7) towards the door (4).

7. The appliance as claimed in any one of the preceding claims 1 through 3, characterized in that it firstly comprises four pivot links (18) articulating on the one side by means of the ends of their outer halves about horizontal axes in pivot joints (19) fixed to the inner surface of a facing panel (7), and on the other side by parts of their inner halves bearing their inner ends, around horizontal axes, in pivot joints (20) secured to the outer wall (17) of the door (4), and secondly two coupling rods (22) connecting in a pivoting manner the inner ends of these pivot links in order to form, with such pivot links, the facing panel and the door, two sets of twinned deflectable parallelograms.

8. The appliance as claimed in claim 7, characterized in that it comprises two tension springs (23), fixed by one of their ends to attachment means (24) integral with the outer wall (17) of the door and by the other one of their ends with the inner ends of the lower pivot Jinks (18) located nearest to the pivot axis (6) of the door.

9. The appliance as claimed in claim 7 or claim 8, characterized in that it comprises four L-like pivot links (18) whose ends of their longer limbs pivot in pivot joints (19) fixed to the facing panel (7), and the ends of the smaller limbs articulate with the ends of the pivot links (22) and the joint parts of the two unlike limbs pivot in pivot joints (20) integral with the outer wall (17) of the door (4).

10. The appliance as claimed in any one of the preceding claims 1 through 9, characterized in that it comprises a facing panel (7) provided along its lower edge with one or more rollers (27) facilitating, when need be, its support of the front wall (8) of the bodywork (2).

## Claims (Claims for the following Contracting State(s) : GB)

1. An appliance, more especially an electric household appliance, provided with a door (4) with a facing panel (7) connected to it by pivot links (10, 13 and 18) which with the latter, the facing panel and the door form an articulating linkage of the parallelogram type, the door pivoting about horizontal axes, characterized in that the assembly made up of the pivot links (10, 13 and 18), the facing panel (7) and the door (4) forms deflectable parallelograms having an area other than zero when the door is in a closed position, and in that there is a positive component of the forces applied to these parallelograms, which moves the facing panel towards this door.

2. The appliance as claimed in claim 1, characterized in that it comprises four pivot links (13) with ends pivoting about horizontal axes on the one hand in link joints (14) secured to the interior surface of the facing panel (7) and on the other hand in link joints (15) fixedly secured to the interior wall (16) of the door (4) in order to form two sets of deflectable parallelograms on the two lateral parts of this door.

3. The appliance as claimed in claim 1, characterized in that it comprises tension springs (23) which, mounted in the deflectable parallelograms constituted by the "pivot links-facing panel-door" assembly, tend to move the facing panel (7) towards the door (4).

4. The appliance as claimed in claim 1, characterized in that it comprises firstly four pivot links (18) articulating about a horizontal axis on one side by means of the ends of their outside halves in pivot joints (19) fixed to the inner surface of the facing panel (7), and on the other side by means of the parts of their inner halves carrying their inner ends, around horizontal axes, in pivot joints (20) fixed to the outside wall (17) of the door (4), and secondly two coupling rods (22) connecting in a pivoting manner the inner ends of these pivot links in order to form, with the latter, the facing panel and the door, two sets of twinned parallelograms able to be deflected.

5. The appliance as claimed in claim 4, characterized in that it comprises two tension springs (23) having one of their ends fixed to attachment means (24) integral with the outer wall of the door and having the other of their ends attached to the inner ends of lower pivot links, which are located nearest to the pivot axis (6) of the door.

6. The appliance as claimed in claim 4 or claim 5, characterized in that it comprises four L-like pivot links (18) whose ends of the longer limbs thereof are arranged to pivot in pivot joints (19) secured to the facing panel (7), the ends of the small limbs thereof articulating with the ends of coupling rods (22) and the joint parts of the two unlike limbs being arranged to pivot in pivot joints (20) integral with the outer wall (17) of the door (14).

7. The appliance as claimed in any one of the preceding claims 1 through 6, characterized in that it comprises a facing panel (7) whose inner edge is provided with one or more rollers (27) along it in order to aid in supporting the facing panel on the front wall (8) of the bodywork.

8. The appliance as claimed in any one of the preceding ciaims 1 through 6, characterized in that the assembly made up of the pivot links (10, 13 and 18), the facing panel (7) and the front door (4) forms deflectable parallelograms holding the lower edge (9) of this facing panel clear of any contact with the front wall (8) of the appliance when the door (4) is opened.

## Claims (Claims for the following Contracting State(s) : SE)

1. An appliance, more especially an electrical household appliance, comprising a front door (4) adapted to pivot about a horizontal axis (6) between a vertical closed position and a horizontal open position and provided with a facing panel (7) connected with it by a system provided with pivot links in such a manner as to be applied to this door in the vertical position and remote from the door in the opened position, characterized in that it firstly comprises four pivot links (18) articulating on one side at the ends of their out halves about horizontal axes in pivot joints (19) secured to the inner surface of the facing panel (7) and on the other side by parts of their inner halves, carrying their inner ends, pivoting about horizontal axes, in pivot joints (20) secured to the outer wall (17) of the door (4), and secondly two coupling rods (22) pivotally connecting the inner ends of these pivot links in order to form, with the pivot links, the facing panel and the door, two sets of twinned deflectable parallelograms.

2. The appliance as claimed in claim 1, characterized in that it comprises two tension springs (23) having one of their ends secured to attachment means (24) integral with the outer wall (17) of the door and having their other ends secured to the inner ends of the lower pivot links (18) located nearest to the pivot axis (6) of the door.

3. The appliance as claimed in claim 1 or claim 2, characterized in that it comprises four L-like pivot links (18) whose ends of their longer limbs pivot in pivot joints (19) secured to the facing panel (7), the ends of the smaller limbs articulating with the ends of coupling rods (22) and the joint parts of the unlike limbs pivoting in pivot joints (20) integral with the outer wall (17) of the door (4).

4. The appliance as claimed in any one of the preceding claims 1 through 3, characterized in that it comprises a facing panel (7) whose inner edge has placed along it one or more rollers (27) aiding the support thereof, when required, on the front wall (8) of the bodywork.

5. The appliance as claimed in any one of the preceding claims 1 through 3, characterized in that the assembly composed by the pivot links (10, 13 and 18), the facing panel (7) and the front door (4) forms deflectable parallelograms holding the lower edge (9) of this facing panel (7) free of any contact with the front wall (8) of the appliance when the door (4) is being opened.
